# EUROPÄISCHE PATENTSCHRIFT

(11) **EP 1 519 630 B1**
(45) Veröffentlichungstag und Bekanntmachung des Hinweises auf die Patenterteilung: **16.12.2009**
(21) Anmeldenummer: 04015705.9
(22) Anmeldetag: 03.07.2004
(51) Int. Cl.: H05B 3/68, H05B 3/74, C23C 18/12

(54) **Heizvorrichtung für ein Gargerät oder dergleichen**
Heater for cooking apparatus or the like
Elément chauffant pour appareil de cuisson ou similaire

(30) Priorität: 26.09.2003 DE 10344860
(43) Veröffentlichungstag der Anmeldung: 30.03.2005
(73) Patentinhaber: Electrolux Home Products Corporation N.V., 1930 Zaventem (BE)
(72) Erfinder: Pedersen, Thomas Fich, 2300 Copenhagen (DK)
(74) Vertreter: Hochmuth, Jürgen

(56) Entgegenhaltungen:
- EP-A- 1 107 648
- WO-A-02/071803
- WO-A-02/085072
- US-A- 5 932 128
- US-A1- 2002 145 134

## Beschreibung

Die Erfindung betrifft eine Heizvorrichtung für ein Gargerät oder dergleichen gemäß dem Oberbegriff des Patentanspruches 1. Weiterhin betrifft die Erfindung ein Gargerät gemäß dem Oberbegriff des Patentanspruches 16.

Zahlreiche Haushaltsherde umfassen ein Kochfeld oder eine Heizplatte mit einer Heizvorrichtung, die Wärmestrahlung erzeugt. Die Heizvorrichtung wird beispielsweise mit einer Keramikplatte, insbesondere Glaskeramikplatte abgedeckt, die einen sehr niedrigen Wärmeausdehnungskoeffizienten aufweist.

Die Wärmeübertragung von der Heizvorrichtung, die unterhalb der Glaskeramikplatte angeordnet ist, zu einem Kochgefäß, beispielsweise einer Pfanne oder einem Kochtopf, das auf der Glaskeramikplatte steht, erfolgt über zwei unterschiedliche Wärmetransportvorgänge. Etwa ein Viertel der Energie wird durch direkte Wärmestrahlung von der Heizvorrichtung durch die Glaskeramikplatte auf das Kochgefäß übertragen. Die übrige Energie wird durch Wärmestrahlung von der Heizvorrichtung auf die Unterseite der Glaskeramikplatte übertragen, anschließend erfolgt eine Wärmeleitung von der Unterseite der Glaskeramikplatte zu dessen Oberseite und schließlich wird die Wärme von der Oberseite der Glaskeramikplatte zum Kochgefäß übertragen. Bei voller Leistung kann ein Heizelement der Heizvorrichtung eine Temperatur von etwa 1100° C erreichen, was eine aufwändige Isolierung unterhalb und seitlich der Heizvorrichtung erfordert, um unnötige Energieverluste zu vermeiden. Die hohe Temperatur des Heizelements ist erforderlich, um den Durchgang von Wärmestrahlung durch die Glaskeramikplatte zu gewährleisten, was nur für einen verhältnismäßig engen Frequenzbereich möglich ist. Außerdem muss die Arbeitstemperatur der Glaskeramikplatte weniger als 550° C betragen, was eine Temperaturbegrenzungseinrichtung erfordert, die die Heizvorrichtung bei zu hohen Temperaturen abschaltet. Bei der Arbeitstemperatur ist die Glaskeramik-platte nicht elektrisch isolierend, so dass zwischen der Heizvorrichtung und der Glaskeramikplatte ein elektrisch isolierendes Material und/oder ein Luftspalt angeordnet sein muss. Dies führt dazu, dass die Heizvorrichtung eine Dicke von etwa 3 bis 4 cm aufweist. Im Gegensatz dazu ist die Glaskeramikplatte üblicherweise etwa 4 mm dick.

Derartige Heizvorrichtungen für Glaskeramikkochfelder haben den Nachteil, dass die von der Heizvorrichtung erzeugte Wärme nicht optimal genutzt werden kann. Ein weiterer Nachteil ist, dass für die Heizvorrichtung verhältnismäßig viel Platz erforderlich ist.

In der EP 1 107 648 A2 ist eine Heizvorrichtung für ein Gargerät beschrieben, das eine Mehrzahl Flächenstücke zum Erzeugen von Wärme aus elektrischem Strom aufweist. Die Heizvorrichtung umfasst elektrische Leiterbahnen zur Stromversorgung der Flächenstücke, die nach einem vorbestimmten Schema mit den Flächenstücken gekoppelt sind. Außerdem weist die Heizvorrichtung eine dielektrische Schicht auf, an deren einer Seite die Leiterbahnen und die Flächenstücke angebracht sind und deren andere Seite für den direkten Kontakt mit einer Heizplatte vorgesehen ist.

Diese Vorrichtung hat jedoch den Nachteil, dass eine gleichmäßige Temperaturverteilung über der Heizvorrichtung nicht gewährleistet ist. Eine Kreisringfläche wird durch langgestreckte gekrümmte Flächenstücke abgedeckt, deren Längsseiten mit den elektrischen Leiterbahnen gekoppelt sind. Dies hat eine inhomogene Temperaturverteilung innerhalb der gekrümmten Flächenstücke und auch auf der Heizvorrichtung zur Folge.

Aus der US 5,932,128 ist eine elektrische Heizplatte bekannt, die rechteckige Heizschichten aufweist, an deren Längsseiten die Versorgungsspannung angelegt ist. Die Heizschichten sind aus Graphit hergestellt. Die Heizschichten können auch an beiden Seiten der Heizplatte angeordnet sein.

In der US 2002/0145134 A1 ist eine Heizvorrichtung mit einer Leiterbahn beschrieben. Bei dieser Vorrichtung erfolgt die Umwandlung von elektrischem Strom in Wärme in der Leiterbahn. Auch diese Vorrichtung hat den Nachteil, dass eine gleichmäßige Temperaturverteilung über der Heizvorrichtung nicht gewährleistet ist. In der Umgebung der Leiterbahn treten hohe Temperaturen auf, während in den Zwischenräumen die Temperaturen deutlich niedriger sind. Aus der US 2002/0145134 A1 ist auch ein Verfahren zum Herstellen der Heizvorrichtung mit der Leiterbahn bekannt. Dabei wird eine Sol-Gel-Lösung mit bis zu 90 Gew.-% der Lösung eines elektrisch leitfähigen Pulvers zu einer stabilen Dispersion vermischt, wobei die Dispersion auf ein Substrat aufgebracht und anschließend das Substrat gebrannt wird.

In der DE 195 10 989 A1 ist eine Bauteilkombination für elektrische Heizplatten beschrieben. Die Widerstandselemente sind als rechteckige Flächenstücke ausgebildet, die sich sternförmig erstrecken. Aufgrund der Abmessungen und Anordnung der Flächenstücke ist eine gleichmäßige Temperaturverteilung über der Heizvorrichtung nicht möglich. Die elektrischen Leiterbahnen sind mit einer Stelle an der Stirnseite der Flächenstücke gekoppelt.

Aus der US 4,034,206 ist eine Anordnung von elektrischen Heizelementen bekannt. Die Heizelemente sind als rechteckige Flächenstücke ausgebildet und derart bemessen und angeordnet, um eine Kreisfläche abzudecken. Die Stirnseiten der Flächenstücke sind mit elektrischen Leiterbahnen gekoppelt. Die Flächenstücke sind elektrisch in Reihe geschaltet.

Ausgehend vom Stand der Technik gemäß EP 1 107 648 A1 ist es daher Aufgabe der Erfindung, eine Heizvorrichtung für ein Gargerät bereitzustellen, die eine gleichmäßige Temperaturverteilung ermöglicht.

Hinsichtlich der Heizvorrichtung wird diese Aufgabe durch den Gegenstand gemäß Patentanspruch 1 gelöst.

Erfindungsgemäß ist vorgesehen, das
- die Heizvorrichtung ein rechteckiges zentrales Flächenstück und zwei rechteckige laterale Flächenstücke aufweist, die zueinander parallel und symmetrisch angeordnet sind,
- das zentrale Flächenstück und die zwei lateralen Flächenstücke so bemessen und angeordnet sind, dass sie eine Kreisfläche möglichst vollständig abdecken,
- das zentrale Flächenstück etwa doppelt so breit wie die lateralen Flächenstücke ausgebildet ist,
- die elektrischen Leiterbahnen mit den Stirnseiten der Flächenstücke gekoppelt sind, und
- die lateralen Flächenstücke miteinander parallel und mit dem zentralen Flächenstück in Reihe geschaltet sind.

Unter dem Flächenstück ist ein dreidimensionaler Körper zu verstehen, dessen räumliche Ausdehnung entlang einer ersten Richtung klein ist gegenüber den räumlichen Ausdehnungen entlang den anderen beiden Richtungen, die zur ersten Richtung orthogonal sind. Durch den direkten Kontakt zwischen der Wärmequelle und der Heizplatte wird der Wärmestrahlungsverlust verhindert. Bei der Heizplatte handelt es sich beispielsweise um eine Kochplatte, die insbesondere aus Glaskeramik oder Gusseisen hergestellt sein kann. Ebenso kann die Heizplatte als Wand eines Garraums, beispielsweise eines Backofens ausgebildet sein. Dadurch kann die maximale Temperatur der Heizvorrichtung gegenüber dem Stand der Technik auf etwa 450° C herabgesetzt werden. Dies führt zu einer Erhöhung des Wirkungsgrads. Versuche haben gezeigt, dass Wirkungsgrade von bis zu 80% gemäß der Norm IEC 350 (1970) erreicht werden können. Auf jeden Fall lässt sich ein Wirkungsgrad von 70 % erreichen. Die Heizvorrichtung gemäß der Erfindung hat weiterhin den Vorteil, dass die Heizplatte samt Heizvorrichtung besonders flach ausgebildet sein kann, da der Luftspalt zwischen Heizplatte und Heizvorrichtung und eine dicke Isolierung nicht erforderlich sind. Aufgrund dieser Bauweise lässt sich das Kochfeld oder der Backofen besonders schnell erwärmen und die gewünschten Temperaturen sind schnell einstellbar.

Was die geometrische Ausgestaltung der Heizvorrichtung betrifft, ist vorgesehen, dass die Heizvorrichtung eine Mehrzahl rechteckiger Flächenstücke aufweist, die nach einem vorbestimmten Schema miteinander verschaltet sind. Bei rechteckigen Flächenstücken lässt sich der elektrische Widerstand und somit die Heizleistung exakt vorausberechnen, so dass eine gewünschte Temperaturverteilung einstellbar ist.

Weiterhin ist vorgesehen, dass die Heizvorrichtung ein zentrales rechteckiges Flächenstück und wenigstens zwei laterale rechteckige Flächenstücke aufweist, die parallel zueinander und symmetrisch angeordnet sind. Damit lässt sich durch die Abmessungen der Flächenstücke deren ohmscher Widerstand und somit deren Heizleistung beeinflussen, so dass die Temperaturverteilung auf einfache Weise einstellbar.

Außerdem ist vorgesehen, dass das zentrale rechteckige Flächenstück und die wenigstens zwei lateralen rechteckigen Flächenstücke derart dimensioniert und angeordnet sind, dass sie eine Kreisfläche möglichst vollständig abdecken. Da die Kreisfläche meist die bevorzugte Form einer Kochplatte ist, lässt sich auf diese Weise ein möglichst hoher Wirkungsgrad einstellen.

Schaltungstechnisch ist vorgesehen, dass die lateralen Flächenstücke miteinander parallel und mit dem zentralen Flächenstück in Reihe geschaltet sind. Dadurch wird eine symmetrische Temperaturverteilung gewährleistet und es besteht weiterhin die Möglichkeit, durch die Wahl der Breiten der Flächenstücke die radiale Temperaturverteilung auf der Kreisfläche zu beeinflussen.

Vorzugsweise ist vorgesehen, dass das wenigstens eine Flächenstück im Wesentlichen aus Graphit hergestellt ist. Dabei handelt es sich um ein kostengünstiges und leicht verarbeitbares Material, das geeignete spezifische elektrische widerstandswerte aufweist.

Beispielsweise kann vorgesehen sein, dass das wenigstens eine Flächenstück einen Flächenwiderstand zwischen 5 und 200 Ohm pro Querschnittsfläche aufweist. Mit solchen Widerstandswerten lassen sich bei üblichen elektrischen Spannungen die gewünschten Temperaturwerte und Heizleistungen erzielen.

Bei der bevorzugten Ausführungsform ist vorgesehen, dass die Leiterbahnen aus Metall hergestellt sind. Metalle haben einen verhältnismäßig niedrigen elektrischen Widerstandswert, so dass die Wärmeverluste gering gehalten werden und keine Erwärmung an solchen Stellen erfolgt, an denen dies nicht erwünscht ist.

Insbesondere kann vorgesehen sein, dass die Leiterbahnen aus Aluminium, Gold, Silber und/oder dergleichen Metallen hergestellt sind. Diese Metalle sind besonders unempfindlich gegenüber Korrosion.

Weiterhin ist vorgesehen, dass die Leiterbahnen einen Flächenwiderstand von weniger als 200 Milliohm pro Querschnittsfläche aufweisen. Mit diesen Widerstandswerten lassen sich unnötige Energieverluste und unerwünschte Aufheizungen verhindern.

Bei der bevorzugten Ausführungsform ist vorgesehen, dass die dielektrische Schicht aus Keramikpulver und einer Sol-Gel-Lösung hergestellt ist. Damit lässt sich eine geeignete Mischung zusammenstellen, um die gewünschten elektrischen und mechanischen Eigenschaften der dielektrischen Schicht zu erhalten.

Insbesondere kann vorgesehen sein, dass das Keramikpulver ein oder mehrere Metalloxide, Metallnitride, Metallkarbide und/oder dergleichen umfasst. Dazu sind beispielsweise Aluminiumoxid oder Siliziumoxid sowie Aluminiumnitrid oder Siliziumnitrid geeignet.

Weiterhin kann vorgesehen sein, dass die Sol-Gel-Lösung eine oder mehrere Siliziumverbindungen umfasst. Damit ist die dielektrische Schicht kostengünstig und auf einfache Weise herstellbar. Entsprechende Verfahren zum Aufbringen der dielektrischen Schicht sind in den internationalen Anmeldungen WO 96/29447 und WO 02/72495 beschrieben.

Weiterhin ist vorgesehen, dass die dielektrische Schicht auf einem Substrat aufgebracht ist. Damit lassen sich besonders dünne dielektrische Schichten mit den gewünschten Eigenschaften herstellen. Versuche, insbesondere der Hochspannungstest gemäß dem Standard IEC 335-2-6, haben gezeigt, dass bei Kochfeldern eine Schichtdicke von beispielsweise 500 µm ausreichend ist, um die Anforderungen zu erfüllen.

Vorzugsweise ist vorgesehen, dass die dielektrische Schicht auf der Heizplatte aufgebracht ist. Damit lässt sich mit geringem material-technischen Aufwand ein Kochfeld mit Heizvorrichtung bereitstellen. Dabei kann die dielektrische Schicht unmittelbar auf der Unterseite der Kochplatte aufgebracht sein und auf der dielektrischen Schicht befinden sich die wärmeerzeugenden Flächenstücke und die elektrischen Leiterbahnen. Auf diese Weise lässt sich ein besonders kompaktes Glaskeramikkochfeld mit integrierter Heizvorrichtung bereitstellen. Ebenso lässt sich mit dieser Technologie eine Heizvorrichtung für einen Backofen bereitstellen. In diesem Fall sind eine oder mehrere Wände des Backofens als Heizplatte ausgebildet oder mit einer Heizplatte bestückt. Damit lässt sich ein Backofen bereitstellen, der einen im Verhältnis zu seinen äußeren Abmessungen großen Innenraum aufweist.

Gemäß einem weiteren Aspekt kann vorgesehen sein, dass die Heizvorrichtung eine Mehrzahl gleichartiger Flächenstücke aufweist, die derart angeordnet sind, um eine Kreisringfläche möglichst vollständig abzudecken. Damit besteht die Möglichkeit, innerhalb der Kreisringfläche eine im Wesentlichen gleichmäßige Temperaturverteilung zu erhalten. Auch die Kreisringfläche ist ein bevorzugter geometrischer Abschnitt für ein Kochfeld.

Dazu kann vorzugsweise vorgesehen sein, dass die gleichartigen Flächenstücke elektrisch in Reihe und/oder parallel miteinander verschaltet sind, wobei die Reihe stets die gleiche Anzahl Flächenstücke aufweist. Auch dies trägt zu einer gleichmäßigen Temperaturverteilung bei.

Weiterhin kann vorgesehen sein, dass die Kreisringfläche konzentrisch mit der Kreisfläche angeordnet ist. Damit lässt ein aus Kreisfläche und Kreisringfläche bestehendes Kochfeld bereitstellen, bei dem die Temperaturverteilung beliebig einstellbar ist.

Darüber hinaus besteht die Möglichkeit, dass die Heizvorrichtung eine Vielzahl konzentrischer Kreisringflächen mit jeweils gleichartigen Flächenstücken aufweist. Damit lässt sich ein Kochfeld bereitstellen, das flächen-abschnittsweise ansteuerbar und bei dem eine beliebige gewünschte Temperaturverteilung einstellbar ist.

Gemäß der Erfindung ist weiterhin ein Gargerät vorgesehen, das wenigstens eine Heizplatte und wenigstens eine oben beschriebene Heizvorrichtung aufweist. Aufgrund der erfindungsgemäßen Ausgestaltung der Heizvorrichtung lässt sich das Gargerät besonders kompakt ausbilden. Dadurch wird der Plätzbedarf gegenüber dem Stand der Technik wesentlich reduziert. Handelt es sich bei dem Gargerät um eine Kochplatte, so lässt sich diese mit der erfindungsgemäßen Heizvorrichtung besonders flach ausbilden. Handelt es sich bei dem Gargerät um einen Backofen, bei dem eine oder mehrere Seitenwände die erfindungsgemäße Heizvorrichtung aufweisen, so lässt sich der Backofen dünnwandig ausbilden. Dies hat den Vorteil, dass der Innenraum des Backofens im Verhältnis zu seinen äußeren Abmessungen verhältnismäßig groß ist. Darüber hinaus hat der Backofen aufgrund der erfindungsgemäßen Heizvorrichtung einen relativ hohen Wirkungsgrad.

Für das Verfahren zum Herstellen einer Heizvorrichtung für ein Gargerät oder dergleichen ist erfindungsgemäß vorgesehen, dass das Substrat durch eine Heizplatte gebildet wird. Beim erfindungsgemäßen Verfahren wird die elektrisch leitfähige Schicht unmittelbar auf die Heizplatte aufgebracht. Insbesondere kann dabei das Substrat durch ein Kochfeld gebildet werden. Da das Kochfeld unmittelbar beheizt wird, sind verhältnismäßig niedrige Temperaturen ausreichend, um die erforderliche Kochleistung bereitzustellen. Bei niedrigen Temperaturen wirkt das Glaskeramik-Kochfeld als elektrischer Isolator. Dies hat den Vorteil, dass eine zusätzliche elektrisch isolierende Schicht dünn ausgebildet sein kann oder überhaupt nicht erforderlich ist.

Weitere Merkmale, Vorteile und besondere Ausführungsformen der Erfindung sind Gegenstand der Unteransprüche.

Eine bevorzugte Ausführungsform der Erfindung wird nachstehend in der Figurenbeschreibung unter Bezugnahme auf die beigefügte Zeichnung näher erläutert. Es zeigt:
- FIG. 1: eine schematische Ansicht einer bevorzugten Ausführungsform der erfindungsgemäßen Heizvorrichtung.

In FIG. 1 ist eine schematische Ansicht einer Heizvorrichtung gemäß der Erfindung dargestellt. Die Heizvorrichtung umfasst eine Vielzahl rechteckiger Flächenstücke 10, 12, 14 und elektrische Leiterbahnen 16, die im Wesentlichen in einer Ebene angeordnet sind. Sowohl die Flächenstücke 10, 12, 14 als auch die elektrischen Leiterbahnen 16 sind auf einer nicht dargestellten dielektrischen Schicht aufgebracht, die wiederum auf der Unterseite einer Heizplatte eines Glaskeramikkochfeldes aufgebracht ist. Die Flächenstücke 10, 12, 14 sind aus Graphit hergestellt und weisen einen relativ hohen elektrischen Widerstand auf. Vorzugsweise beträgt der elektrische Flächenwiderstand zwischen 5 und 200 Ω pro Flächeneinheit. Über die elektrischen Leiterbahnen 16 sind die Flächenstücke 10, 12, 14 an eine elektrische Stromquelle P, N angeschlossen, wobei P die Phasenanschlüsse und N die Nullleiteranschlüsse darstellen. Die elektrischen Leiterbahnen 16 bestehen aus Metall, vorzugsweise aus Aluminium, Gold, Silber oder dergleichen. Der elektrische Flächenwiderstand der Leiterbahnen 16 beträgt vorzugsweise weniger als 200 mΩ pro Flächeneinheit. Da der elektrische Widerstand der Flächenstücke 10, 12, 14 im Vergleich zu dem der Leiterbahnen 16 verhältnismäßig groß ist, wird nahezu die gesamte elektrische Energie von den Flächenstücken 10, 12, 14 in Wärmeenergie umgewandelt. Da die Flächenstücke 10, 12, 14 besonders flach sind und unmittelbar an der dielektrischen Schicht einer Heizplatte anliegen, ist der Wirkungsgrad besonders hoch. Versuche haben gezeigt, dass bis zu etwa 80 % der elektrischen Energie in Wärmeenergie umgewandelt wird, die auf dem Glaskeramikkochfeld genutzt werden kann. Die maximale Temperatur der Flächenstücke 10, 12, 14 beträgt dabei etwa 450° C. Diese Temperatur reicht aus, da die Flächenstücke 10, 12, 14 sich sehr nahe bei der Glaskeramikkochplatte befinden. Bei herkömmlichen Heizvorrichtungen ist eine Temperatur von etwa 1100°C erforderlich.

Die in Fig. 1 dargestellte Heizvorrichtung ist für ein Kochfeld vorgesehen, das eine innere Zone 18 und eine äußere Zone 20 umfasst. Die innere Zone 18 hat die Form einer Kreisfläche, während die äußere Zone 20 die Form einer Kreisringfläche hat, so dass die beiden Zonen 18 und 20 zusammen eine vergrößerte kreisförmige Kochfläche bilden. Die innere Zone 18 umfasst drei Flächenstücke, nämlich ein zentrales Flächenstück 10 und zwei laterale Flächenstücke 12. Das zentrale Flächenstück 10 ist etwa doppelt so breit wie die lateralen Flächenstücke 12 ausgebildet. Das zentrale Flächenstück 10 und die beiden lateralen Flächenstücke 12 sind parallel zueinander angeordnet. Hinsichtlich ihrer Abmessungen sind die Flächenstücke 10 und 12 so ausgebildet, dass sie die kreisförmige innere Zone 18 möglichst vollständig abdecken. Die beiden lateralen Flächenstücke 12 sind parallel miteinander verschaltet. Weiterhin sind die beiden lateralen Flächenstücke 12 in Reihe mit dem zentralen Flächenstück 10 verschaltet. Die elektrischen Leiterbahnen 16 sind stets mit den Stirnseiten der Flächenstücke 10 und 12 gekoppelt. Die Verschaltung und die Abmessungen der Flächenstücke 10 und 12 bewirken, dass die Heizleistung und die Temperatur innerhalb der inneren Zone 18 im Wesentlichen gleichmäßig verteilt ist.

In der äußeren Zone 20, die als Kreisringfläche ausgebildet ist, befinden sich neun rechteckige äußere Flächenstücke 14, die etwa gleichmäßig angeordnet sind. Benachbarte Flächenstücke 14 sind über ihre Stirnseiten elektrisch gekoppelt. Mittels der elektrischen Leiterbahnen 16 sind die neun äußeren Flächenstücke 14 so miteinander verschaltet, dass jeweils drei Flächenstücke 14 miteinander in Reihe und diese Dreiergruppen wiederum parallel miteinander verschaltet sind. Durch die Wahl der Abmessungen der Flächenstücke 14 und deren Verschaltung sind die gewünschte Heizleistung und die Temperaturverteilung festlegbar. Auch die Flächenstücke 14 sind innerhalb der äußeren Zone 20 so angeordnet, dass sie eine möglichst gleichmäßige Verteilung der Heizleistung und der Temperatur innerhalb der Zone 20 ermöglichen.

Die dielektrische Schicht ist zwischen den Flächenstücken 10, 12, 14 und den elektrischen Leiterbahnen einerseits und der Unterseite der Glaskeramikkochplatte andererseits angeordnet. Die dielektrische Schicht ist aus einem Keramikpulver und einer Sol-Gel-Lösung hergestellt. Das Keramikpulver umfasst beispielsweise Aluminiumoxid und/oder Siliziumoxid. Alternativ dazu kann das Keramikpulver auch andere Oxide oder Nitride wie z. B. Aluminiumnitrid oder Siliziumnitrid aufweisen. Die Technologie und die Verfahren zur Herstellung der dielektrischen Schicht sind beispielsweise in den internationalen Anmeldungen WO 02/72495 und WO 96/29447 beschrieben.

### Bezugszeichen

- 10: zentrales Flächenstück
- 12: laterales Flächenstück
- 14: äußeres Flächenstück
- 16: elektrische Leiterbahn
- 18: innere Zone
- 20: äußere Zone
- P: Phasenanschluss
- N: Nullleiteranschluss

## Patentansprüche

1. Heizvorrichtung für ein Gargerät oder dergleichen, die Folgendes aufweist:
- eine Mehrzahl Flächenstücke (10, 12, 14) zum Erzeugen von Wärme aus elektrischem Strom;
- elektrische Leiterbahnen (16) zur Stromversorgung des Flächenstücks (10, 12, 14), die nach einem vorbestimmten Schema mit den Flächenstücken (10, 12, 14) gekoppelt sind; und
- eine dielektrische Schicht, an deren einer Seite die Leiterbahnen (16) und die Flächenstücke (10, 12, 14) angebracht sind und deren andere Seite für den direkten Kontakt mit einer Heizplatte vorgesehen ist,
**dadurch gekennzeichnet, dass**
- die Heizvorrichtung ein rechteckiges zentrales Flächenstück (10) und zwei rechteckige laterale Flächenstücke (12) aufweist, die zueinander parallel und symmetrisch angeordnet sind,
- das zentrale Flächenstück (10) und die zwei lateralen Flächenstücke (12) so bemessen und angeordnet sind, dass sie eine Kreisfläche (18) möglichst vollständig abdecken,
- das zentrale Flächenstück (10) etwa doppelt so breit wie die lateralen Flächenstücke (12) ausgebildet ist,
- die elektrischen Leiterbahnen (16) mit den Stirnseiten der Flächenstücke (10, 12, 14) gekoppelt sind, und
- die lateralen Flächenstücke (12) miteinander parallel und mit dem zentralen Flächenstück (10) in Reihe geschaltet sind.

2. Heizvorrichtung nach Anspruch 1, **dadurch gekennzeichnet, dass** die Flächenstücke (10, 12, 14) im Wesentlichen aus Graphit hergestellt sind.

3. Heizvorrichtung nach Anspruch 1 oder 2, **dadurch gekennzeichnet, dass** die Flächenstücke (10, 12, 14) einen Flächenwiderstand zwischen 5 und 200 Ohm pro Querschnittsfläche aufweisen.

4. Heizvorrichtung nach einem der Ansprüche 1 bis 3, **dadurch gekennzeichnet, dass** die Leiterbahnen (16) aus Metall hergestellt sind.

5. Heizvorrichtung nach Anspruch 4, **dadurch gekennzeichnet, dass** die Leiterbahnen (16) aus Aluminium, Gold, Silber und/oder dergleichen Metallen hergestellt sind.

6. Heizvorrichtung nach einem der Ansprüche 1 bis 5, **dadurch gekennzeichnet, dass** die Leiterbahnen (16) einen Flächenwiderstand von weniger als 200 Milliohm pro Querschnittsfläche aufweisen.

7. Heizvorrichtung nach einem der Ansprüche 1 bis 6, **dadurch gekennzeichnet, dass** die dielektrische Schicht aus Keramikpulver und einer Sol-Gel-Lösung hergestellt ist.

8. Heizvorrichtung nach Anspruch 7, **dadurch gekennzeichnet, dass** das Keramikpulver ein oder mehrere Metalloxide, Metallnitride, Metallkarbide und/oder dergleichen umfasst.

9. Heizvorrichtung nach Anspruch 7 oder 8, **dadurch gekennzeichnet, dass** die Sol-Gel-Lösung eine oder mehrere Siliziumverbindungen umfasst.

10. Heizvorrichtung nach einem der Ansprüche 1 bis 9, **dadurch gekennzeichnet, dass** die dielektrische Schicht auf einem Substrat aufgebracht ist.

11. Heizvorrichtung nach Anspruch 10, **dadurch gekennzeichnet, dass** die dielektrische Schicht auf der Heizplatte aufgebracht ist.

12. Heizvorrichtung nach einem der Ansprüche 1 bis 11, **dadurch gekennzeichnet, dass** die Heizvorrichtung eine Mehrzahl gleichartiger Flächenstücke (14) aufweist, die derart angeordnet sind, um eine Kreisringfläche (20) möglichst vollständig abzudecken.

13. Heizvorrichtung nach Anspruch 12, **dadurch gekennzeichnet, dass** die gleichartigen Flächenstücke (14) elektrisch in Reihe und/oder parallel miteinander verschaltet sind, wobei jede parallele Reihe stets die gleiche Anzahl Flächenstücke (14) aufweist.

14. Heizvorrichtung nach Anspruch 12 oder 13, **dadurch gekennzeichnet, dass** die Kreisringfläche (20) konzentrisch mit der Kreisfläche (18) angeordnet ist.

15. Heizvorrichtung nach einem der Ansprüche 12 bis 14, **dadurch gekennzeichnet, dass** die Heizvorrichtung eine Vielzahl konzentrischer Kreisringflächen (20) mit jeweils gleichartigen Flächenstücken (14) aufweist.

16. Gargerät mit wenigstens einer Heizplatte und wenigstens einer Heizvorrichtung nach einem der Ansprüche 1 bis 15.

## Claims

1. Heating device for a cooking appliance or the like which has the following:
- a plurality of surface elements (10, 12, 14) for producing heat from electric current;
- electric conductive strips (16) for current supply to the surface element (10, 12, 14) which are coupled to the surface elements (10, 12, 14) according to a predetermined scheme; and
- a dielectric layer, to the one side of which the conductive strips (16) and the surface elements (10, 12, 14) are attached and the other side of which is intended for direct contact with a heating plate,
**characterised in that**
- the heating device has a rectangular central surface element (10) and two rectangular lateral surface elements (12) which are arranged parallel and symmetrical to one another,
- the central surface element (10) and the two lateral surface elements (12) have dimensions and are arranged so that they cover a circular area (18) as completely as possible,
- the central surface element (10) is designed to be about twice as wide as the lateral surface elements (12),
- the electric conductive strips (16) are coupled to the end-face sides of the surface elements (10, 12, 14), and
- the lateral surface elements (12) are connected in parallel with one another and in series with the central surface element (10).

2. Heating device according to claim 1, **characterised in that** the surface elements (10, 12, 14) are produced essentially from graphite.

3. Heating device according to claim 1 or 2, **characterised in that** the surface elements (10, 12, 14) have a surface resistance between 5 and 200 Ohm per cross-sectional area.

4. Heating device according to one of claims 1 to 3, **characterised in that** the conductive strips (16) are produced from metal.

5. Heating device according to claim 4, **characterised in that** the conductive strips (16) are produced from aluminium, gold, silver and/or similar metals.

6. Heating device according to one of claims 1 to 5, **characterised in that** the conductive strips (16) have a surface resistance of less than 200 milliohm per cross-sectional area.

7. Heating device according to one of claims 1 to 6, **characterised in that** the dielectric layer is produced from ceramic powder and a sol-gel solution.

8. Heating device according to claim 7, **characterised in that** the ceramic powder comprises one or more metal oxides, metal nitrides, metal carbides and/or the like.

9. Heating device according to claim 7 or 8, **characterised in that** the sol-gel solution comprises one or more silicon compounds.

10. Heating device according to one of claims 1 to 9, **characterised in that** the dielectric layer is applied to a substrate.

11. Heating device according to claim 10, **characterised in that** the dielectric layer is applied to the heating plate.

12. Heating device according to one of claims 1 to 11, **characterised in that** the heating device has a plurality of similar surface elements (14) which are arranged so as to cover a circular ring surface (20) as completely as possible.

13. Heating device according to claim 12, **characterised in that** the similar surface elements (14) are connected electrically in series and/or in parallel to one another, wherein each parallel row always has the same number of surface elements (14).

14. Heating device according to claim 12 or 13, **characterised in that** the circular ring surface (20) is arranged concentrically with the circular surface (18).

15. Heating device according to one of claims 12 to 14, **characterised in that** the heating device has a number of concentric circular ring surfaces (20) having in each case similar surface elements (14).

16. Cooking appliance having at least one heating plate and at least one heating device according to one of claims 1 to 15.

## Revendications

1. Dispositif chauffant pour un appareil de cuisson ou analogue, qui présente ce qui suit:
- une pluralité de pièces planes (10, 12, 14) pour produire de la chaleur à partir du courant électrique;
- des pistes conductrices (16) pour l'alimentation en courant de la pièce plane (10, 12, 14), qui sont couplées selon un schéma prédéterminé aux pièces planes (10, 12, 14); et
- une couche diélectrique, à un côté de laquelle sont disposées les pistes conductrices (16) et les pièces planes (10, 12, 14) et dont l'autre côté est prévu pour le contact direct avec une plaque chauffante,
**caractérisé en ce que**
- le dispositif chauffant présente une pièce plane rectangulaire centrale (10) et deux pièces planes rectangulaires latérales (12) qui sont disposées les unes relativement aux autres parallèlement et symétriquement,
- la pièce plane centrale (10) et les deux pièces planes latérales (12) sont dimensionnées et disposées de façon à couvrir une face circulaire (18) si possible complètement,
- la pièce plane centrale (10) est réalisée en une largeur à peu près double que les pièces planes latérales (12),
- les pistes conductrices électriques (16) sont couplées aux côtés frontaux des pièces planes (10, 12, 14), et
- les pièces planes latérales (12) sont montées parallèlement l'une à l'autre et avec la pièce plane centrale (10) en série.

2. Dispositif chauffant selon la revendication 1, **caractérisé en ce que** les pièces planes (10, 12, 14) sont fabriquées essentiellement en graphite.

3. Dispositif chauffant selon la revendication 1 ou 2, **caractérisé en ce que** les pièces planes (10, 12, 14) ont une résistance superficielle entre 5 et 200 Ohm par face de section transversale.

4. Dispositif chauffant selon l'une des revendications 1 à 3, **caractérisé en ce que** les pistes conductrices (16) sont réalisées en métal.

5. Dispositif chauffant selon la revendication 4, **caractérisé en ce que** les pistes conductrices (16) sont réalisées en aluminium, or, argent et/ou métaux similaires.

6. Dispositif chauffant selon l'une des revendications 1 à 5, **caractérisé en ce que** les pistes conductrices (16) présentent une résistance superficielle inférieure à 200 milliohm par face en section transversale.

7. Dispositif chauffant selon l'une des revendications 1 à 6, **caractérisé en ce que** la couche diélectrique est réalisée en poudre de céramique et une solution sol-gel.

8. Dispositif chauffant selon la revendication 7, **caractérisé en ce que** la poudre céramique comprend un ou plusieurs oxydes métalliques, nitrures métalliques, carbures métalliques et/ou analogue.

9. Dispositif chauffant selon la revendication 7 ou 8, **caractérisé en ce que** la solution sol-gel comprend une ou plusieurs combinaisons de silicium.

10. Dispositif chauffant selon l'une des revendications 1 à 9, **caractérisé en ce que** la couche diélectrique est appliquée sur un substrat.

11. Dispositif chauffant selon la revendication 10, **caractérisé en ce que** la couche diélectrique est appliquée à la plaque chauffante.

12. Dispositif chauffant selon l'une des revendications 1 à 11, **caractérisé en ce que** le dispositif chauffant présente une pluralité de pièces planes similaires (14) qui sont disposées de façon à couvrir si possible complètement une face en anneau de cercle (20).

13. Dispositif chauffant selon la revendication 12, **caractérisé en ce que** les pièces planes similaires (14) sont commutées électriquement en série et/ou parallèlement les unes aux autres, où chaque rangée parallèle présente à chaque fois le même nombre de pièces planes (14).

14. Dispositif chauffant selon la revendication 12 ou 13, **caractérisé en ce que** la face en anneau de cercle (20) est disposée concentriquement à la face circulaire (18).

15. Dispositif chauffant selon l'une des revendications 12 à 14, **caractérisé en ce que** le dispositif chauffant présente une pluralité de faces concentriques en anneau de cercle (20) avec à chaque fois des pièces planes similaires (14).

16. Appareil de cuisson avec au moins une plaque chauffante et au moins un dispositif chauffant selon l'une des revendications 1 à 15.
